# EUROPÄISCHE PATENTSCHRIFT

(11) **EP 2 481 321 B1**
(45) Veröffentlichungstag und Bekanntmachung des Hinweises auf die Patenterteilung: **19.03.2014**
(21) Anmeldenummer: 12152567.9
(22) Anmeldetag: 26.01.2012
(51) Int. Cl.: A47F 3/00, A47F 3/04

(54) **Vorrichtung zur Präsentation von kalten und warmen Esswaren**
Device for presenting cold and hot food
Dispositif de présentation de plats froids et chauds

(30) Priorität: 26.01.2011 CH 1312011
(43) Veröffentlichungstag der Anmeldung: 01.08.2012
(73) Patentinhaber: Beer Grill AG, 5612 Villmergen (CH)
(72) Erfinder: Lang, Kurt, 5610 Wohlen (CH); Pilz, Helmut, 8992 Altaussee (AT)
(74) Vertreter: Spierenburg, Pieter

(56) Entgegenhaltungen:
- WO-A1-00/71950
- WO-A2-2010/070353
- US-A1- 2003 154 733

## Beschreibung

Die Erfindung betrifft eine Vorrichtung zur Präsentation von kalten und warmen Esswaren nach dem Oberbegriff des Patentanspruchs 1.

### STAND DER TECHNIK

Vorrichtungen zur Präsentation von kalten und warmen Esswaren sind allgemein als Verkaufsvitrinen in Metzgereien, Gemüsehandlungen, Käsehandlungen und auch Restaurants mit Selbstbedienung bekannt. Es gibt Verkaufsvitrinen für kalte Esswaren und solche für warme Esswaren. Für die warmen Esswaren werden beispielsweise in Restaurants oder in Metzgereien Wärmelampen mit Infrarotstrahlung verwendet. Des Weiteren gibt es auch ein Präsentationssystem mit einem Kälte- und Warmbereich direkt nebeneinander, beispielsweise die Verkaufsvitrine "Culinario Fire & Ice" der Firma Beer Grill AG, CH-5612 Villmergen, welche relativ viel Platz braucht. Weiterhin zeigt das Dokument US2003/0 154 733 A1 eine Vitrine zur Präsentation von kalten und warmen Esswaren mit einer Kühleinrichtung und einer Wärmeeinrichtung. Für kleine Verkaufsflächen besteht jedoch nur die Möglichkeit, entweder eine Verkaufsvitrine für kalte Esswaren oder sonst eine solche für warme Esswaren aufzustellen.

### AUFGABE DER ERFINDUNG

Der vorliegenden Erfindung liegt nun die Aufgabe zugrunde eine Vorrichtung zur Präsentation von kalten und warmen Esswaren anzugeben, welche auf kleinem Raum die Möglichkeit bietet, abwechslungsweise kalte und warme Esswaren anbieten zu können.

### GEGENSTAND DER ERFINDUNG

Diese Aufgabe wird durch eine Vorrichtung mit den Merkmalen des Patentanspruchs 1 gelöst.

Die erfindungsgemässe Vorrichtung hat den grossen Vorteil, dass sie eine sehr einfache und schnelle Umstellung von Warmhalten auf Kühlung ermöglicht. Da die Warmhaltung durch elektromagnetische Induktion erfolgt, wird die Präsentationsplatte nicht erwärmt, so dass man sehr schnell auf Kühlung umstellen kann. Dadurch ist diese Umstellung auch energetisch sehr günstig und somit wirtschaftlich.

### BESCHREIBUNG EINES AUSFÜHRUNGSBEISPIELES DER ERFINDUNG

Weitere Vorteile der Erfindung ergeben sich aus den abhängigen Patentansprüchen und aus der nachfolgenden Beschreibung, in welcher die Erfindung anhand eines in den schematischen Zeichnungen dargestellten Ausführungsbeispieles näher erläutert wird. Es zeigt:
- Fig. 1: eine Seitenansicht einer Präsentationsvorrichtung, teilweise in Schnittdarstellung
- Fig. 2: eine Seitenansicht der Vorrichtung
- Fig. 3: eine rückseitige Ansicht auf die Vorrichtung, und
- Fig. 4: eine Obenansicht auf die Präsentationsplatte

In den Figuren sind für dieselben Elemente dieselben Bezugszeichen verwendet, wenn nichts anderes erwähnt ist.

In Figur 1 ist eine Vorrichtung 1 zur Präsentation von kalten und warmen Esswaren in Seitenansicht und im Teilschnitt dargestellt. In Figur 2 ist dieselbe Vorrichtung 1 in Seitenansicht dargestellt. Die Vorrichtung 1 besteht aus einer Verkaufsvitrine 2 mit einer Frontscheibe 3 und einer Deckscheibe 4 auf einer Wanne 5, welche seinerseits auf einem Traggestell 6 befestigt ist. Das Traggestell 6 besteht aus Vierkantrohren oder Rohren mit einem beliebigen Profil aus rostfreiem Stahl mit höheneinstellbaren Standfüssen 7. Auf dem Traggestell 6 ist ein Kompressor 9 mit einer wendelförmigen Kühlleitung 10 angeordnet. Daneben befindet sich eine Auffangschale 11 für Tauwasser. In der Wanne 5 sind ein Kälteverdampfer oder Kühlelement 12 und ein oder mehrere Ventilatoren 13 für die Umluftkühlung vorgesehen. Die Wanne 5 ist mit einer Präsentationsplatte 14 aus Granit abgedeckt, in welcher eine oder mehrere Induktionsspulen 15 rund oder vollflächig eingelassen sind (siehe auch Fig. 4). Neben dem Kompressor ist ein Generator für die Induktionsspulen angebracht (hier nicht sichtbar). Der Kälteverdampfer 12 ist über eine - hier nicht sichtbare - Leitung mit der Kühlleitung 10 verbunden. Ferner sind oberhalb des Kompressors 9 und unterhalb der Präsentationsplatte 14 Elektronikschaltungen 16, 17 und 18 (siehe Fig. 3) für die Ansteuerung der Induktionsspulen 15 vorgesehen. Seitlich der Wanne 5 ist eine Steuerschaltung 19 für die Induktionsspulen 15 angeordnet, die von einer Frontplatte 20 abgedeckt ist. Auf der Frontplatte 20 ist eine Sensorschaltung 21 mit neben angeordneten Schaltern 22, 23 und 24 für die Steuerschaltung 19 vorgesehen (siehe Figur 3).

Die Frontscheibe 3 der Verkaufsvitrine 2 ist zweigeteilt mit unten einem Prallglas 25 und oben einer aufklappbaren Scheibe 26, welche an einem Scharnier 27 an der Deckscheibe 4 aufgehängt ist. Die Scheibe 26 kann nach oben geklappt und mit einer Befestigung 28 an der Deckscheibe 4 befestigt werden. Somit kann die Vitrine 2 auf der Kundenseite entweder geschlossen sein (Scheibe 26 in der gezeichneten Stellung) oder offen sein (Scheibe 26 in der gestrichelten Stellung). Unterhalb der Deckscheibe 4 sind ferner eine Leuchte 29 mit LED-Lampen und eine als Infrarotstrahler oder als Halogenlampe ausgebildete Wärmelampe 30 angeordnet. Die Leuchte 29 kann als Leiste mit verschieden farbigen LED-Lampen (z.B. rot und blau) ausgestaltet sein, um den Warmbetrieb (rot) oder den Kaltbetrieb (blau) anzuzeigen. Bei der LED-Beleuchtung handelt es sich um in einer Reihe angeordneten LED, welche für eine gleichmässige Ausleuchtung der Präsentationsplatte 14 dienen. Parallel zu einer ersten Reihe LED mit einer weissen Lichtfarbe sind eine zweite Reihe LED mit blauer Lichtfarbe und eine dritte Reihe LED mit roter Lichtfarbe angeordnet. Es können auch mehrere Reihen LED mit weisser Lichtfarbe und einer weiteren Reihe LED mit grüner Lichtfarbe und einer weiteren Reihe LED mit gelber Lichtfarbe angeordnet sein. Anstelle davon können die LED-Lampen als sogenannte RGB-LED Farbdioden (rot-grün-blau LED) mit einer stufenlosen Farbwahl ausgebildet sein. Zudem können die LED-Lampen mit einem Lichtdimmer versehen sein. Auf diese Weise lassen sich die Speisen mit einer geeigneten Farbwahl und Ausleuchtung optisch besser darstellen. Ferner weist die Vitrine 2 auf der Rückseite einen schräg unter einem Winkel von etwa 25° angeordneten Rahmen 32 auf, welcher eine Öffnung 31 definiert, durch welche das Bedienungspersonal die gekühlten oder erwärmten Esswaren entnehmen können, um an die Kundschaft übergeben zu können.

Ferner ist die Präsentationsplatte 14 um eine Drehachse 33 schwenkbar und kann auf der Rückseite in einer Halterung 34 mit einem Anstellwinkel von 0° bis 45°, vorzugsweise etwa 8° bis 15°, gegenüber der Horizontale fixiert werden (gestrichelt dargestellt). Die Deckscheibe 4 kann ebenfalls um ein Scharnier 35 zu Reinigungszwecken hochgeschwenkt werden (siehe gestrichelte Darstellung).

Figur 3 zeigt nun die Vorrichtung 1 in Richtung A der Figur 2. Es sind ein Abdeckgitter 36 für die Zuluft des Kompressors 9 und ein Abdeckgitter 37 für die Abluft vorgesehen. Mit der Sensorschaltung 21 kann die Temperatur der jeweiligen Induktionsspule 15 eingestellt werden.

Figur 4 zeigt die eine Ansicht in Richtung B in Figur 2 auf die Präsentationsplatte 14. Gestrichelt sind eine Bohrung 41 für das Tauwasser erkennbar, welche oberhalb der Auffangschale 11 vorgesehen ist, und eine Bohrung 42 für den Anschluss der Kühlleitung 10 mit dem Kälteverdampfer 12. Mit einem nicht dargestellten als Ring ausgebildeten Temperatursensor kann die Kühltemperatur in der Vitrine 2 gemessen und über die Sensorschaltung 21 geregelt werden.

Im Unterbau des Traggestelles 16 kann ferner ein - hier nicht-dargestellter - Dampf- oder Wassernebelerzeuger eingebaut sein, welcher über einen in die Vitrine 2 führenden Kanal Dampf oder einen Wassernebel in den Vitrineraum hineinführt und dort ein gleichmässiges Raumklima sicherstellt, damit die Esswaren in sehr guter Qualität über längere Zeit erhalten und präsentiert werden können. Das Raumklima kann zusätzlich mittels Feuchtesensoren reguliert werden.

Des Weiteren kann ein ringförmiger magnetischer Sensor auf der Präsentationsplatte vorgesehen sein, welcher über eine elektronische Schaltung die Induktionsspulen 15 und die Wärmelampe 30 automatisch ein- und ausschaltet, wenn ein magnetisches Präsentationsgeschirr erkannt wird. Der ganze Innenraum der Verkaufsvitrine 2 mit Präsentationsplatte 14 ist spritzwassergeschützt ausgebildet.

Die Induktionsspulen 15 sind so in der Präsentationsplatte 14 eingebracht, dass diese gegen Feuchtigkeit geschützt sind. Die Präsentationsplatte 14 kann auch aus anderen Materialien als Granit bestehen, soll aber aus einem elektrisch und magnetisch nicht-leitenden, d.h. nicht-metallischen harten Material bestehen. Beispielsweise kann die Präsentationsplatte 14 auch aus einem anderen Stein wie Marmor, aus Glas oder einem geeigneten Kunststoff wie Corian oder PE 500 (Polyäthylen / HMV-PE) bestehen.

Dank der elektromagnetischen Induktion ist die Verkaufsvitrine 2 in kürzester Zeit von Warm- und Kaltbetrieb umstellbar, da fast keine Wärme auf die Präsentationsplatte 14 abgegeben wird und somit keine Abkühlung der Präsentationsfläche 14 notwendig ist, bevor auf Kaltbetrieb umgestellt wird.

## Patentansprüche

1. Vorrichtung zur Präsentation von kalten und warmen Esswaren mit einer Kühleinrichtung (9, 12) und einer Wärmeeinrichtung (15, 30), **dadurch gekennzeichnet, dass** eine Vitrine (2) mit einer Präsentationsplatte (14) vorgesehen ist, welche sowohl die Kühleinrichtung (9, 12) als auch die Wärmeeinrichtung (15, 30) enthält, und die Wärmeeinrichtung eine oder mehrere Induktionsspulen (15) aufweist, welche im Bereich der Präsentationsplatte (14) angeordnet sind.

2. Vorrichtung nach Anspruch 1, **dadurch gekennzeichnet, dass** die Kühleinrichtung ein Kühlelement (12) mit einem Ventilator (13) zur Umwälzung der Kühlluft in der Vitrine aufweist.

3. Vorrichtung nach Anspruch 1 oder 2, **dadurch gekennzeichnet, dass** die Präsentationsplatte (14) aus einem nicht-metallischen harten Material besteht.

4. Vorrichtung nach Anspruch 3, **dadurch gekennzeichnet, dass** das Material Stein, Glas oder ein geeigneter Kunststoff ist.

5. Vorrichtung nach Anspruch 4, **dadurch gekennzeichnet, dass** das Material Granit ist.

6. Vorrichtung nach einem der Ansprüche 3 bis 5, **dadurch gekennzeichnet, dass** die Präsentationsplatte (14) in einem Winkel von 0° bis 45° gegenüber der Horizontale in eine Schrägstellung schwenkbar ist.

7. Vorrichtung nach einem der Ansprüche 1 bis 6, **dadurch gekennzeichnet, dass** im Bereich der Präsentationsplatte (14) ein Ablauf (41) und unterhalb des Ablaufes eine Auffangschale (11) vorgesehen ist, um in der Vitrine entstehendes Tauwasser abzuführen.

8. Vorrichtung nach einem der Ansprüche 1 bis 7, **dadurch gekennzeichnet, dass** eine Wärmelampe (30) im oberen Bereich der Vitrine (2) angeordnet ist, welche über eine elektrische Schaltung zusammen mit der Induktionsspule (15) automatisch ein- und ausschaltbar ist.

9. Vorrichtung nach Anspruch 8, **dadurch gekennzeichnet, dass** die Wärmelampe (30) ein Infrarotstrahler oder eine Halogenlampe ist.

10. Vorrichtung nach einem der Ansprüche 1 bis 9, **dadurch gekennzeichnet, dass** ein Dampf- oder Wassernebelerzeuger vorgesehen ist, welcher dazu dient, eine dosierte Menge an Dampf oder Wassernebel in die Vitrine (2) hineinzuführen.

11. Vorrichtung nach einem der Ansprüche 1 bis 10, **dadurch gekennzeichnet, dass** verschieden farbige LED-Lampen (29) zur Ausleuchtung der Präsentationsplatte (14) vorgesehen sind.

12. Vorrichtung nach Anspruch 11, **dadurch gekennzeichnet, dass** eine erste Reihe mit LED-Lampen (29) einer weissen Lichtfarbe, eine zweite parallel dazu angeordnete Reihe mit LED-Lampen einer blauen Lichtfarbe und eine dritte parallel dazu angeordnete Reihe mit LED-Lampen einer roten Lichtfarbe vorgesehen sind.

13. Vorrichtung nach Anspruch 11, **dadurch gekennzeichnet, dass** die LED-Lampen (29) als RGB-LED Farbdioden vorgesehen sind, welche mit einer stufenlosen Farbwahl in alle Lichtfarben einstellbar sind.

14. Vorrichtung nach einem der Ansprüche 11 bis 13, **dadurch gekennzeichnet, dass** ein Lichtdimmer für die LED-Lampen (29) vorgesehen ist.

## Claims

1. An apparatus for presenting cold and hot food, comprising a cooling device (9, 12) and a heating device (15, 30), **characterized in that** a display case (2) is provided with a presentation plate (14) which contains both the cooling device (9, 12) and also the heating device (15, 30), and the heating device comprises one or several induction coils (15) which are arranged in the region of the presentation plate (14).

2. An apparatus according to claim 1, **characterized in that** the cooling device comprises a cooling element (12) with a fan (13) for circulating the cooling air in the display case.

3. An apparatus according to claim 1 or 2, **characterized in that** the presentation plate (14) consists of a non-metallic hard material.

4. An apparatus according to claim 3, **characterized in that** the material is stone, glass or a suitable plastic.

5. An apparatus according to claim 4, **characterized in that** the material is granite.

6. An apparatus according to one of the claims 3 to 5, **characterized in that** the presentation plate (14) is pivotable at an angle of 0° to 45° to an inclined position in relation to the horizontal.

7. An apparatus according to one of the claims 1 to 6, **characterized in that** a drain (41) is provided in the region of the presentation plate (14) and a collecting bowl (11) beneath the drain in order to discharge condensed water produced in the display case.

8. An apparatus according to one of the claims 1 to 7, **characterized in that** a heating lamp (30) is arranged in the upper region of the display case (2), which heating lamp can be switched on and off automatically via an electric circuit together with the induction coil (15).

9. An apparatus according to claim 8, **characterized in that** the heating lamp (30) is an infrared radiator or a halogen lamp.

10. An apparatus according to one of the claims 1 to 9, **characterized in that** a steam or water mist generator is provided, which is used to supply a dosed quantity of steam or water mist to the display case (2).

11. An apparatus according to one of the claims 1 to 10, **characterized in that** LED lamps (29) of different colours are provided for illuminating the presentation plate (14).

12. An apparatus according to claim 11, **characterized in that** a first row of LED lamps (29) with a white luminous colour is provided, a second row with LED lamps of a blue luminous colour which is parallel thereto, and a third row with LED lamps of a red luminous colour which is parallel thereto.

13. An apparatus according to claim 11, **characterized in that** the LED lamps (29) are provided as RGB LED colour diodes, which are adjustable to all luminous colours by continuous selection of colours.

14. An apparatus according to one of the claims 11 to 13, **characterized in that** a light dimmer is provided for the LED lamps (29).

## Revendications

1. Dispositif pour la présentation d'aliments chauds et froids avec une installation frigorifique (9, 12) et une installation chauffante (15, 30), **caractérisé en ce qu'**il est prévu une vitrine (2) avec un plateau de présentation (14) qui contient aussi bien l'installation frigorifique (9, 12) que l'installation chauffante (15, 30), et l'installation chauffante comporte une ou plusieurs bobines d'induction (15) qui sont disposées au niveau du plateau de présentation (14).

2. Dispositif selon la revendication 1, **caractérisé en ce que** l'installation frigorifique présente un élément frigorifique (12) avec un ventilateur (13) pour faire circuler l'air de refroidissement dans la vitrine.

3. Dispositif selon la revendication 1 ou 2, **caractérisé en ce que** le plateau de présentation (14) se compose d'un matériau dur non métallique.

4. Dispositif selon la revendication 3, **caractérisé en ce que** le matériau est de la pierre, du verre ou une matière plastique appropriée.

5. Dispositif selon la revendication 4, **caractérisé en ce que** le matériau est du granit.

6. Dispositif selon l'une des revendications 3 à 5, **caractérisé en ce que** le plateau de présentation (14) peut être incliné selon un angle de 0° à 45° par rapport à l'horizontale dans une position oblique.

7. Dispositif selon l'une des revendications 1 à 6, **caractérisé en ce qu'**il est prévu un écoulement (41) au niveau du plateau de présentation (14) et un bac collecteur (11) en dessous de l'écoulement, afin d'évacuer l'eau de fonte qui se forme dans la vitrine.

8. Dispositif selon l'une des revendications 1 à 7, **caractérisé en ce qu'**il est prévu dans la partie supérieure de la vitrine (2) une lampe chauffante (30) qui peut être allumée et éteinte automatiquement par l'intermédiaire d'un circuit électrique en même temps que la bobine d'induction (15).

9. Dispositif selon la revendication 8, **caractérisé en ce que** la lampe chauffante (30) est un radiateur à infrarouges ou une lampe halogène.

10. Dispositif selon l'une des revendications 1 à 9, **caractérisé en ce qu'**est prévu un générateur de vapeur ou de brouillard d'eau qui sert à amener une quantité dosée de vapeur ou de brouillard d'eau dans la vitrine (2).

11. Dispositif selon l'une des revendications 1 à 10, **caractérisé en ce que** des lampes à DEL (29) de différentes couleurs sont prévues pour éclairer le plateau de présentation (14).

12. Dispositif selon la revendication 11, **caractérisé en ce que** sont prévues une première rangée de lampes à DEL (29) émettant une lumière blanche, une deuxième rangée disposée parallèlement à celle-ci de lampes à DEL émettant une lumière bleue et une troisième rangée disposée parallèlement à celle-ci de lampes à DEL émettant une lumière rouge.

13. Dispositif selon la revendication 11, **caractérisé en ce que** les lampes à DEL (29) sont conçues comme des diodes DEL de couleur RVB qui peuvent être réglées dans toutes les couleurs de lumière par un choix de couleur en continu.

14. Dispositif selon l'une des revendications 11 à 13, **caractérisé en ce qu'**un variateur de lumière est prévu pour les lampes à DEL (29).
